# EUROPÄISCHE PATENTSCHRIFT

(11) **EP 2 906 769 B1**
(45) Veröffentlichungstag und Bekanntmachung des Hinweises auf die Patenterteilung: **25.12.2019**
(21) Anmeldenummer: 13780103.1
(22) Anmeldetag: 11.10.2013
(51) Int. Cl.: E06B 3/667

(54) **STECKVERBINDER**
PLUG CONNECTOR
CONNECTEUR

(30) Priorität: 12.10.2012 DE 202012103904 U
(43) Veröffentlichungstag der Anmeldung: 19.08.2015
(73) Patentinhaber: Kronenberg, Ralf M., 42781 Haan (DE)
(72) Erfinder: Kronenberg, Max, 42657 Solingen (DE); Kronenberg, Ralf M., 42781 Haan (DE)
(74) Vertreter: Ernicke, Klaus Stefan
(86) Internationale Anmeldenummer: PCT/EP2013/071279
(87) Internationale Veröffentlichungsnummer: WO 2014/057089

(56) Entgegenhaltungen:
- EP-A2- 0 330 906
- WO-A1-2010/006745
- DE-A1-102005 045 220
- DE-A1-102009 003 869
- DE-U1- 29 921 229

## Beschreibung

Die Erfindung betrifft einen Steckverbinder mit den Merkmalen im Oberbegriff des Hauptanspruchs.

Ein solcher Geradverbinder ist aus der WO 2008/035003 A1 bekannt. Er weist einen zentralen, allseitig verdickten, massiven Bund und daran beidseits anschließende Verbinderschenkel mit jeweils einem hohlen Stützsockel sowie jeweils einer Grundplatte mit einer Lamellenreihe auf. Die beidseitigen Stützsockel und das dort jeweils aufgesteckte Hohlprofile sind von der Verbindermitte durch den breiten Bund distanziert, wobei die Hohlprofile an einer umlaufenden Stufe zwischen dem Bund und dem Stützsockel stirnseitig anschlagen. Die Stützsockel sind schmäler als das jeweilige Hohlprofil und weisen seitlich vorstehende Ankerstifte zur Verkrallung mit der Profilseitenwand auf.

Aus der DE 20 2008 013 046 U1 ist ein im Querschnitt Omega-förmiger Steckverbinder bekannt, der für warm-edge-Hohlprofile für Abstandshalterrahmen von Isolierglasscheiben eingesetzt wird. Der Steckverbinder ist für einen Durchlass eines granulierten Trockenmittels im Hohlprofil ausgebildet und besitzt einen unteren Mittelsteg und hieran randseitig anschließende aufrechte Seitenstege, die eine stufenförmig abgekantete, federnde Querschnittsform haben und am freien Rand sägezahnartige Rückhalteelemente tragen.

Aus der DE 10 2009 003 869 A1 ist ein anderer Kunststoff-Steckverbinder mit einem U-förmigen Querschnitt bekannt, der eine durchbrochene Grundplatte und hierauf angeordnete federnde Seitenstege mit Rippen am freien Stegrand aufweist.

Aus der DE 10 2005 045 220 A1 ist ein Geradverbinder mit den Merkmalen im Oberbegriff des Hauptanspruchs bekannt.

Es ist Aufgabe der vorliegenden Erfindung, einen weiter verbesserten Steckverbinder aufzuzeigen.

Die Erfindung löst diese Aufgabe mit den Merkmalen im Hauptanspruch.

Der beanspruchte Steckverbinder, vorzugsweise in der Form als Geradverbinder, ist besonders gut für warm-edge-Hohlprofile geeignet, die den Wärmeübergang zwischen den beidseits anliegenden Glasscheiben einer Isolierglasscheibe reduzieren und eine mechanisch empfindliche Hohlprofilwandung haben. Sie können als sehr dünnwandige Edelstahlprofile und/oder als relativ weiche Kunststoffprofile ausgeführt sein.

Der beanspruchte Steckverbinder hat den Vorteil, dass er in Einsteckstellung im Hohlprofil einerseits einen sehr guten Rückhalt sowie eine optimale Toleranzaufnahme und andererseits eine bestmögliche mechanische Schonung des Hohlprofils bietet. Außerdem stabilisiert der Steckverbinder besonders gut die an der Verbindungsstelle beidseits auf die Verbinderschenkel aufgesteckten Hohlprofile. Die Übertragung und Abstützung extern auf den Abstandhalterrahmen einwirkender Kräfte wird optimiert. Ferner können evtl. unerwünschte Verformungen der Hohlprofile können eliminiert werden.

Die vorzugsweise lamellenartigen und federnden sowie in Vielzahl vorhandenen Rückhalteelemente sorgen für eine sicheren Rückhalt im aufgesteckten Hohlprofil und können außerdem den Profilinnenraum zusammen mit der Grundplatte dichtend ausfüllen. Der Angriff der Rückhalteelemente kann besonders schonend und insbesondere mit einem axialen Abstand vom Stirnende des Hohlprofils erfolgen.

Die besonders mechanisch empfindlichen Stirnränder der Hohlprofile können von einem Stützsockel des Steckverbinders abgestützt werden, der zudem eine Ausrichtfunktion für etwaig verformte Profilstirnseiten haben kann. Der Stützsockel kann ebenfalls etwaige Profiltoleranzen aufnehmen, wofür eine federnde Ausbildung, insbesondere mit ein oder mehreren innen liegenden Hohlräumen, vorteilhaft ist. Aufrechte und die Dachwand abstützende Längs- und Querwände innen und am Rand des oder der Hohlräume sind für die Stabilität des Stützsockels und des Geradverbinders von Vorteil, wobei die Aufnahmefähigkeit für Profiltoleranzen erhalten bleibt. Der einzelne zentrale Stützsockel stützt die beidseits auf ihn gesteckten Hohlprofile sicher ab, wobei er außerdem den Steckverbinder und die Steckverbindung an der Verbindungsstelle stabilisiert.

Der Stützsockel trägt außerdem einen Mittenanschlag.

Dieser kann aus diagonal gegeneinander versetzten Festanschlägen bestehen und vorteilhafterweise an der Dachwand des Stützsockels angeordnet sein, so dass hier eine sichere Anschlagbildung und zudem eine evtl. Ausrichtfunktion für die Hohlprofile gegeben ist. Der Stützsockel kann außerdem für eine Abdichtung der Stoss- und Verbindungsstelle der Hohlprofile sorgen.

In den Unteransprüchen sind weitere vorteilhafte Ausgestaltungen der Erfindung angegeben.

Die Erfindungen ist in den Zeichnungen beispielhaft und schematisch dargestellt. Im Einzelnen zeigen:
- Figur 1:: eine perspektivische Ansicht eines Steckverbinders,
- Figur 2:: eine abgebrochene und ausschnittsweise Detailansicht des Steckverbinders von Figur 1,
- Figur 3:: eine perspektivische Ansicht der Unterseite des Steckverbinders von Figur 1 und 2,
- Figur 4 bis 6:: den Steckverbinder von Figur 1 in mehreren geklappten Ansichten von unten, seitlich und von oben und
- Figur 7 und 8:: zwei Varianten des Geradverbinders von Figur 1 bis 6.

Die Erfindung betrifft einen Steckverbinder (1) für Hohlprofile (2) von Abstandshalterrahmen oder von Sprossen für Isolierglasscheiben. Die Erfindung betrifft ferner eine Steckverbindung bestehend aus Hohlprofil (2) und eingestecktem Steckverbinder (1).

Der Steckverbinder (1) ist als Geradverbinder ausgebildet. Alternativ, jedoch nicht Teil der Erfindung, kann er als Eckwinkel gestaltet sein. Figur 1 bis 8 zeigen einen Geradverbinder (1) in verschiedenen Varianten.

Der Steckverbinder (1) besteht vorzugsweise aus Kunststoff und ist z.B. als Spritzteil ausgeführt. Er kann alternativ aus anderen Materialien, insbesondere aus Metall oder aus Verbundmaterialien bestehen. Er kann auch durch Gießen oder durch andere Formgebungsverfahren hergestellt werden. Der Steckverbinder (1) ist bevorzugt einteilig ausgebildet.

In Figur 2 ist ein Hohlprofil (2) abgebrochen dargestellt. Es ist z.B. als wärmeisolierendes warm-edge-Profil aus Kunststoff und/oder Metall, insbesondere als dünnwandiges Edelstahlprofil, ausgebildet. Es kann auch aus einem Verbundwerkstoff bestehen.

Die Hohlprofile (2) weisen ein Profildach (3), einen Profilboden (4) und Seitenwände auf, die einen innenliegenden Hohlraum (5) umgeben. Das Profildach (3) kann eine gewölbte Form aufweisen und ist in Einbaustellung zur Rahmenaußenseite bzw. zur Außenseite einer Isolierglasscheibe gerichtet und wird ggf. mit einem Dichtmittel beschichtet. Der Profilboden (4) weist zur Rahmen- bzw. Scheibeninnenseite und kann eine im Wesentlichen ebene Form haben. Die Seitenwände können ggf. randseitig ein Stück über den Profilboden (4) nach unten ragen. Die Hohlprofile (2) können einen im Wesentlichen prismatischen Querschnitt haben, wobei die Seitenwände die in Figur 2 gezeigte abgestufte und teilweise schräge Formgebung haben können. Die Hohlprofile (2) werden beiseits auf den Steckverbinder (1) aufgesteckt und stoßen an einer Verbindungsstelle oder Stoßstelle (9) mit ihren Stirnseiten dicht zusammen.

Die Verbindungsstelle (9) ist bevorzugt mittig in Längsrichtung (23) des Geradverbinders (1) angeordnet. Figur 8 zeigt in der Draufsicht einen Geradverbinder (1) mit zwei aufgesteckten Hohlprofilen (2) mit stirnseitigem Stoßkontakt an der Verbindungsstelle (9) und mit geschnittenen Seitenwandbereichen.

Im Hohlraum (5) kann ein granuliertes Trockenmittel angeordnet sein, welches mit dem Scheibeninneraum über eine Lochung im Profilboden (4) in Verbindung steht. Die in den Zeichnungen nicht dargestellten Einzelscheiben der Isolierglasscheibe liegen an den bevorzugten ebenen Seitenwänden des Hohlprofils (2) flächig an und sind hier gegebenenfalls verklebt.

Der Steckverbinder (1) besitzt zwei, von der mittigen Verbindungsstelle (9) nach verschiedenen, entgegen gesetzten Richtungen ausgehende Verbinderschenkel (6,7), auf welche die Hohlprofile (2) aufgesteckt werden. Der Steckverbinder (1) besitzt eine Grundplatte (10), auf deren Oberseite an der Verbindungsstelle (9) ein erhabener Stützsockel (12) angeordnet ist. Beidseits vom Stützsockel (12) sind auf der gleichen Oberseite der Grund- oder Bodenplatte (10) lamellenartige Rückhalteelemente (18) angeordnet. An den Enden trägt die Bodenplatte (10) jeweils eine verdickte und mit schrägen Angleitflächen versehene Nase (11).

Die Rückhalteelemente (18) befinden sich jeweils an einem Verbinderschenkel (6,7) und sind dort in einer vorzugsweise einzelnen Reihe hintereinander und mit axialem Abstand entlang der Längsachse (23) des Steckverbinders (1) angeordnet. Sie befinden sich an den Verbinderschenkeln (6,7) jeweils zwischen dem Stützsockel (12) und der endseitigen Nase (11). Vom Stützsockel (12) und der dort mittigen Verbindungsstelle (9) sind sie jeweils ein Stück axial distanziert.

Die Rückhalteelemente (18) sind im mittleren Bereich der Grundplattenoberseite angeordnet und quer zur Längsachse (23) ausgerichtet. Sie erstrecken sich über die gesamte oder zumindest einen Großteil der Breite der Grundplatte (10) .

Die Rückhalteelemente (18) bestehen aus mehreren in Längsrichtung (23) voneinander beabstandeten dünnwandigen und plattenförmigen Lamellen, die nach oben ragen und eine Schrägausrichtung haben können. Sie sind dabei an den Verbinderschenkeln (6,7) jeweils zur zentralen Verbindungsstelle (9) hin geneigt. Die federnd ausgebildeten Rückhalteelemente (18) bzw. Lamellen können an der Oberseite eine Anschrägung haben. Sie verformen und verkrallen sich beim Aufstecken an den Innenwänden des Hohlprofils (2), insbesondere am Profildach (3). Sie ragen hierfür in unverformtem Zustand zumindest bereichsweise über die äußere Kontur des Stützsockel (12) und gegebenenfalls der Nasen (11) hinaus. Insbesondere können die unverformten Rückhalteelemente (18) bzw. Lamellen mit ihren freien Enden in der Höhe über den Stützsockel (12) und dessen Dachwand (17) ragen.

Die Rückhalteelemente (18) bewirken durch ihre Elastizität eine horizontale und vertikale Aufnahme etwaiger Profiltoleranzen. Sie füllen ferner zusammen mit der Grundplatte (10) den Hohlraumquerschnitt aus und entfalten eine Dichtwirkung.

Der gezeigte Steckverbinder (1) hat eine Querschnittsform, die an die Innenkontur des Hohlprofils (2) angepasst ist. Er hat dabei in Längsrichtung (23) eine geschlossene Form, die für ein granuliertes Trocknungsmittel in den Hohlprofilen (2) undurchlässig ist und dessen Zutritt zur Verbindungsstelle (9) verhindert. Die Grundplatte (10) mit den lamellenartigen Rückhalteelementen (18), den Nasen (11) und dem Stützsockel (12) hat hierfür eine entsprechende und den Profilhohlraum (5) ausfüllende Formgebung. Die lamellenartigen Rückhalteelemente (18) sind insbesondere an die Form des Profildachs (3) angepasst und dichten den Hohlraum (5) ab.

Eine größere Zahl von Rückhalteelementen (18) in einer Reihe ist günstig, um die Kräfte und die Angriffsstellen an der beaufschlagten Hohlprofilwand zu verteilen. Hierdurch wird in Summe ein hoher Rückhalteeffekt unter gleichmäßiger und verformungsarmer Belastung des Hohlprofils (2) erreicht. Außerdem wird die Dichtwirkung unter Bildung einer Art Labyrinthdichtung optimiert. In den gezeigten Varianten sind in einer Reihe jeweils zwölf Rückhalteelemente (18) angeordnet. Die Zahl kann nach oben und unten variieren. Vorteilhaft ist eine Reihenanordnung an den Schenkeln (6,7) von jeweils fünf oder mehr Rückhalteelementen (18).

Die Rückhalteelemente (18) haben z.B. alle die gleiche Form und Größe. In Abwandlung der gezeigten Ausführungsform können eine oder mehrere der oberen Rückhalteelemente beziehungsweise Lamellen (18) eine beidseits vergrößerte Breite und einen eventuellen taillierten Fuß an der Übergangsstelle in die Oberseite der Schenkelwand aufweisen. Sie haben dadurch eine größere Fläche und sind flexibler als die anderen Lamellen (18), wobei sie sich beim Einstecken in ein Hohlprofil (2) anders und stärker verformen können und dadurch eine noch bessere Ausfüllung des Hohlraums (5) und eine noch bessere Dichtwirkung erreichen können. Eine solche Lamellenform eignet sich für Hohlprofile (2), die eine größere Verformungsfestigkeit der Profilwandung aufweisen. Bei labileren Hohlprofilwandungen empfiehlt sich die gezeigte Ausbildung.

Der zentrale Stützsockel (12) hat mit seiner oberen und seitlichen Außenkontur eine an das Profildach (3) und die Seitenwände der Hohlprofile (2) angepasste Formgebung und stützt diesen Teil der Hohlprofilwandung an der Verbindungsstelle (9) ab. Die Hohlprofile werden beidseits auf den einzelnen zentralen Stützsockel (12) aufgesteckt. Der Stützsockel (12) kann sich über die gesamte oder zumindest über den größten Teil der Breite der Grundplatte (10) erstrecken. In den gezeigten Ausführungsbeispielen hat die Grundplatte (10) beidseits über den Stützsockel (12) und den lamellenartigen ickhalteelementen (18) seitlich überstehende Ränder, die in seitliche Ausbauchungen der Profilseitenwände eingreifen. Diese Formgebung ist an die Querschnittsform der Hohlprofile (10) angepasst und kann sich entsprechend ändern.

Der Stützsockel (12) ist als Hohlkörper ausgebildet. Hierbei kann er eine Dachwand (17) und einen darunter liegenden einteiligen oder mehrteiligen Hohlraum (13) aufweisen. Die Dachwand ist im wesentlichen parallel zur ebenen Grundplatte (10) ausgerichtet, wobei sich der Hohlraum (13) zwischen beiden Wänden (10,17) befindet. Der Hohlraum ist bevorzugt zu einem oder beiden Seitenrändern des Steckverbinders hin offen.

Der Stützsockel (12) kann auch federnd ausgebildet sein, wobei die Dachwand (17) durch eine entsprechende Formgebung eine Federwirkung haben kann. Sie kann hierfür z.B. in der Höhe ein Übermaß gegenüber der Innenhöhe des Hohlprofils (2) aufweisen. Sie nimmt dadurch eventuelle Hohlprofiltoleranzen auf und kann bedarfsweise ein eventuell verformtes Profildach (3) wieder ausrichten und in die Soll-Form bringen.

Wie Figur 6, 7 und 8 in der Draufsicht mit verborgenen, gestrichelten Linien zeigen, weist der Stützsockel (12) eine oder mehrere, vorzugsweise zwei aufrechte Querwände (14) auf, die zwischen der Dachwand (17) und der Grundplatte (10) angeordnet sind. Die Querwände (14) sind jeweils quer zur Längsrichtung (23) ausgerichtet und in besagter Längsrichtung (23) voneinander distanziert, wobei sie zwischen sich den Hohlraum (13) begrenzen. In der gezeigten Ausführungsform sind die Querwände (14) am vorderen und hinteren Rand des Stützsockels (12) angeordnet.

Wie Figur 1, 2 und 5 verdeutlichen, ragt die Dachwand (17) zumindest an einer Seite seitlich über die Querwände (14) hinaus. Die Querwände (14) können hierfür eine beidseits verkürzte Länge oder eine beidseitige Taillierung mit randseitigen Ausschnitten (16) aufweisen. Dieser einseitige oder beidseitige Überstand der Dachwand (17) kann beim Aufstecken der Hohlprofile (2) gegebenenfalls federnd nach unten ausweichen. Er kann einem Druckausgleich für eine oder beide Hohlprofile (2) dienen.

Gemäß Figur 6 hat der Stützsockel (12) in den gezeigten Ausführungsbeispielen einen mehrteiligen Hohlraum (13), der von zwei zu einer Verbinderlängsseite hin seitlich offenen, taschenartigen Ausnehmungen gebildet wird. Hierbei kann eine symmetrische Ausbildung vorhanden sein, wobei zwischen den Ausnehmungen eine zentrale aufrechte, trennende Längswand (15) angeordnet ist, die sich zwischen der Dachwand (17) und der Grundplatte (10) erstreckt und bevorzugt bis zu den Querwänden (14) reicht. Die Dachwand (17) ist im mittleren Bereich an der Längswand (15) und stirnseitig an den Querwänden (14) abgestützt. Vorzugsweise besteht eine stoffliche Verbindung zwischen den Wänden (10,14,15,17).

Figur 7 und 8 zeigen Varianten des Steckverbinders (1), bei denen die Längswand (15) im Stützsockel (12) in Breitenrichtung gesehen außermittig angeordnet ist. Die Hohlräume oder taschenartigen Ausnehmungen Ausnehmungen haben dabei eine unterschiedliche Tiefe.

Der Steckverbinder (1) weist einen Mittenanschlag (8) für die beidseits aufzusteckenden Hohlprofile (2) auf, der in unterschiedlicher Weise ausgebildet und angeordnet sein kann. In den gezeigten Ausführungsformen ist der Mittenanschlag (8) am Stützsockel (12) angeordnet. Er befindet sich hierbei vorzugsweise an den seitlichen Rändern der Dachwand (17) und ragt über diese seitlich hinaus. In den Ausführungsbeispielen wird der Mittenanschlag (8) von zwei beidseits der zentralen Verbindungsstelle (9) und dabei diagonal zueinander versetzt ausgerichteten und angeordneten Festanschlägen gebildet. Diese haben eine Keilform, die jeweils zur Verbindungsstelle (9) hin ansteigt und dort steil unter Bildung einer Anschlagfläche abfällt. An jedem Dachrand ist hierbei ein solcher Festanschlag angeordnet.

Der Mittenanschlag (8) ist für einen dichten stirnseitigen gegenseitigen Stoßkontakt der Hohlprofile (2) an der Verbindungsstelle (9) vorgesehen und ausgebildet. Er befindet sich an der axialen Mitte des Stützsockels (12). Figur 1 und 2 verdeutlichen diese Ausbildung und Anordnung.

Die vorgenannten versetzten Festanschläge befinden sich mit ihrer Anschlagfläche jeweils in unmittelbarer Nähe der Verbindungsstelle (9). Das zuerst aufgesteckte Hohlprofil (2) gleitet über den diesseits der Verbindungsstelle (9) gelegenen Festanschlag entlang dessen ansteigender Keilflanke auf, wobei es ggf. verformt und ausgerichtet wird. Es schlägt danach an dem jenseits der Verbindungsstelle (9) befindlichen Festanschlag an. Das zweite Hohlprofil (2) schlägt nach Überfahren seines diesseitigen Festanschlags an der Stirnseite des ersten Hohlprofils (2) an.

Die dichtende Anschlagfunktion des Mittenanschlags (8) kann auch mit einer anderen Anschlagkonstruktion erreicht werden. Ferner ist es möglich, die gestoßenen Profilenden stofflich fest und dicht zu verbinden, z.B. durch eine Schweißung.

Auf der Grundplatte (10) ist an jedem Schenkel (6,7) jeweils eine axiale Rippe (19) bevorzugt zentral angeordnet, die sich zwischen der Querwand (14) und dem axial distanzierten ersten lamellenartigen Rückhalteelement (18) erstreckt. Die axiale Rippe (19) kann hier enden oder kann sich alternativ noch weiter in Richtung zur Nase (11) durch die Reihe der folgenden Rückhalteelemente (18) erstrecken. Die Rippe (19) kann versteifend wirken.

Die Rippe (19) kann gemäß Figur 6, 7 und 8 mit der inneren Längswand (15) des Stützsockels (12) in Richtung der Längsachse (23) fluchten. Dies hat Vorteile für die mechanische Stabilität des Steckverbinders (1) und der Steckverbindung. In Figur 6 ist die vorerwähnte zentrale Anordnung von Rippe (19) und Längswand (15) dargestellt. Figur 7 und 8 zeigen dezentrale, axial fluchtende Anordnungen. Ansonsten können die Geradverbinder (1) von Figur 7 und 8 dem Ausführungsbeispiel von Figur 1 bis 6 entsprechen.

Wie Figur 6 in der Draufsicht verdeutlicht, kann die Grundplatte (10) an den seitlichen Rändern beider Schenkel (6,7) jeweils eine oder mehrere zurückspringende Ausnehmungen (20) aufweisen. Sie können Freiräume bilden für ein Peeling, welches eventuell wegen Hohlprofiltoleranzen auftreten kann.

Die Grundplatte (10) ist in Einsteckstellung unten angeordnet und liegt am Profilboden (4) an, wobei sie ebenfalls zur Rahmen- und Scheibeninnenseite weist.

Wie Figur 3 und 4 verdeutlichen, kann die Grundplatte (10) an der Unterseite eine zentrale axiale Rinne (21) aufweisen. Diese kann gegebenenfalls eine Schweißnaht oder eine Perforationsreihe oder dergleichen am Profilboden (4) aufnehmen und in Einsteckstellung übergreifen. Die Grundplatte (10) weist ferner an der Unterseite eine Rippenstruktur (22) mit Längs- und Querrippen sowie mehreren Vertiefungen auf. Diese Formgebung erhöht die Biegestabilität des Steckverbinders (1).

Die Erfindung ist in den Ansprüchen definiert. In diesem Rahmen sind Abwandlungen der gezeigten und beschriebenen Ausführungsformen in verschiedener Weise möglich. Die Querschnittsform der Hohlprofile (2) und entsprechend auch des Steckverbinders (1) kann sich ändern. Die Zahl und Ausrichtung der Rückhalteelemente (18) kann variieren. Der Mittenanschlag (8) kann eine andere konstruktive Ausbildung haben und kann z.B. aus zwei oder vier federnden Rückhaltenasen oder zwei Kombinationen von jeweils einer Federnase und einem jenseits der Verbindungsstelle (9) gegenüber liegenden Festanschlag bestehen. Der Steckverbinder (1) kann zusätzlich zu den oberen Rückhalteelementen (18) an ein oder beiden Seitenrändern weitere federnde Rückhalteelemente, z.B. in Lamellenform, aufweisen. Variabel ist auch die Zahl, Anordnung und Ausbildung des Hohlraums (13) und der Wände (14,15). Z.B. kann auf eine Längswand (15) oder auf Querwände (14) verzichtet werden oder eine gekreuzte Anordnung einer einzelnen Längs- und Querwand (15,14) vorgesehen werden.

### BEZUGSZEICHENLISTE

- 1: Steckverbinder, Geradverbinder
- 2: Hohlprofil
- 3: Profildach
- 4: Profilboden
- 5: Hohlraum
- 6: Verbinderschenkel, Schenkel
- 7: Verbinderschenkel, Schenkel
- 8: Mittenanschlag
- 9: Verbindungsstelle
- 10: Grundplatte, Schenkelwand
- 11: Nase
- 12: Sockel
- 13: Hohlraum, seitliche Ausnehmung
- 14: Stützwand, Querwand
- 15: Stützwand, Längswand
- 16: Ausschnitt, Taillierung
- 17: Dachwand
- 18: Rückhalteelement, Lamelle oben
- 19: Rippe
- 20: Ausnehmung seitlich
- 21: Rinne zentral
- 22: Rippenstruktur
- 23: Längsrichtung

## Patentansprüche

1. Gerader Steckverbinder für Hohlprofile (2) von Abstandshalterrahmen oder Sprossen für Isolierglasscheiben, wobei der Geradverbinder (1) mehrere von einer Verbindungsstelle (9) nach verschiedenen Richtungen ausgehende Verbinderschenkel (6,7) mit lamellenartigen Rückhalteelementen (18) zum Eingriff am Hohlprofil (2) und eine Grundplatte (10) aufweist, wobei auf der Oberseite der Grundplatte (10) ein erhabener Stützsockel (12) und beidseits davon an den Verbinderschenkeln (6,7) die lamellenartigen Rückhalteelemente (18) in Reihe hintereinander angeordnet sind, wobei der Stützsockel (12) mittig in Längsrichtung (23) des Geradverbinders (1) angeordnet ist **dadurch gekennzeichnet, dass** der Stützsockel (12) einen Mittenanschlag (8) für die beidseits aufsteckbaren Hohlprofile (2) an der Verbindungsstelle (6) aufweist.

2. Geradverbinder nach Anspruch 1, **dadurch gekennzeichnet, dass** die lamellenartigen Rückhalteelemente (18) sich über die gesamte oder den größten Teil der Breite der Grundplatte (10) erstrecken.

3. Geradverbinder nach Anspruch 1 oder 2, **dadurch gekennzeichnet, dass** die lamellenartigen Rückhalteelemente (18) plattenartig ausgebildet und quer zur Längsachse (23) des Geradverbinders (1) ausgerichtet sind sowie eine der oberen Hohlprofilkontur entsprechende Form aufweisen.

4. Geradverbinder nach einem der vorhergehenden Ansprüche, **dadurch gekennzeichnet, dass** die lamellenartigen Rückhalteelemente (18) an den Verbinderschenkeln (6,7) in unverformtem Zustand zumindest bereichsweise über die äußere Kontur des Stützsockels (12), insbesondere in der Höhe, hinausragen.

5. Geradverbinder nach Anspruch 1, 2 oder 3, **dadurch gekennzeichnet, dass** der Stützsockel (12) an seiner oberen und seitlichen Außenkontur eine an das Profildach (3) und die Seitenwände der Hohlprofile (2) angepasste Formgebung aufweist.

6. Geradverbinder nach einem der vorhergehenden Ansprüche, **dadurch gekennzeichnet, dass** der Stützsockel (12) als Hohlkörper ausgebildet ist, wobei der Stützsockel (12) eine Dachwand (17) und einen darunter liegenden Hohlraum (13) aufweist.

7. Geradverbinder nach Anspruch 6, **dadurch gekennzeichnet, dass** der Stützsockel (12) in Längsrichtung distanzierte und den Hohlraum (13) begrenzende Querwände (14) zwischen Dachwand (17) und Grundplatte (10) aufweist.

8. Geradverbinder nach Anspruch 7, **dadurch gekennzeichnet, dass** der Stützsockel (12) zwei oder mehr zu einer Verbinderlängsseite hin seitlich offene Hohlräume (13) und dazwischen eine zentrale oder seitlich versetzte Längswand (15) aufweist, die sich von der Grundplatte (10) zur Dachwand (17) erstreckt.

9. Geradverbinder nach einem der Ansprüche 7 oder 8, **dadurch gekennzeichnet, dass** auf der Grundplatte (10) zwischen einer der oder den Querwänden (14) und dem oder den anschließenden lamellenartigen Rückhalteelement (en) (18) eine bzw. jeweils eine axiale Rippe (19) angeordnet ist.

10. Geradverbinder nach einem der Ansprüche 6 bis 9, **dadurch gekennzeichnet, dass** der Mittenanschlag (8) für einen dichten stirnseitigen Stoßkontakt der Hohlprofile (2) an der Verbindungsstelle (9) ausgebildet ist, wobei der Mittenanschlag (8) an der Dachwand (17), insbesondere den seitlichen Dachwandrändern, des Stützsockels (12) angeordnet ist.

11. Geradverbinder nach einem der vorhergehenden Ansprüche, **dadurch gekennzeichnet, dass** der Geradverbinder (1) eine an die Innenkontur des Hohlprofils (2) angepasste Querschnittsform aufweist.

12. Geradverbinder nach einem der vorhergehenden Ansprüche, **dadurch gekennzeichnet, dass** der Geradverbinder (1) in Längsrichtung (23) eine geschlossene Querschnittsform aufweist, die für ein granuliertes Trocknungsmittel in einem Hohlprofil (2) undurchlässig ist.

13. Geradverbinder nach einem der vorhergehenden Ansprüche, **dadurch gekennzeichnet, dass** der Geradverbinder (1) aus Kunststoff, Metall oder einem Verbundmaterial besteht.

14. Steckverbindung bestehend aus einem Hohlprofil (2) eines Abstandshalterrahmens oder einer Sprosse für eine Isolierglasscheibe und einem eingeführten Geradverbinder (1), wobei der Geradverbinder (1) mehrere von einer Verbindungsstelle (9) nach verschiedenen Richtungen ausgehende Verbinderschenkel (6,7) mit Rückhalteelementen (18) zum Eingriff am Hohlprofil (2) aufweist, **dadurch gekennzeichnet, dass** der Geradverbinder (1) nach mindestens einem der Ansprüche 1 bis 13 ausgebildet ist.

15. Steckverbindung nach Anspruch 14, **dadurch gekennzeichnet, dass** das das Hohlprofil (2) wärmeisolierend und bevorzugt als warm-edge-Profil aus Kunststoff und/oder Metall, insbesondere Edelstahl, ausgebildet ist.

## Claims

1. Straight plug connector for hollow profiles (2) of spacer frames or bars for insulating glass panes, wherein the straight connector (1) has a plurality of connector legs (6, 7) originating from a connecting point (9) in various directions and having fin-like retaining elements (18) for engagement with the hollow profile (2) and has a base plate (10), wherein an elevated supporting base (12) is arranged on the upper side of the base plate (10) and, on both sides thereof, the fin-like retaining elements (18) are arranged one after another in a row on the connector legs (6, 7), wherein the supporting base (12) is arranged centrally in the longitudinal direction (23) of the straight connector (1), **characterized in that** the supporting base (12) has a central stop (8) for the hollow profiles (2) that can be plugged in on both sides at the connecting point (6).

2. Straight connector according to Claim 1, **characterized in that** the fin-like retaining elements (18) extend over all or the major part of the width of the base plate (10).

3. Straight connector according to Claim 1 or 2, **characterized in that** the fin-like retaining elements (18) are plate-like and are aligned transversely with respect to the longitudinal axis (23) of the straight connector (1), and have a shape corresponding to the upper hollow profile contour.

4. Straight connector according to one of the preceding claims, **characterized in that**, at least in some areas, in the non-deformed state the fin-like retaining elements (18) on the connector legs (6, 7) project over the outer contour of the supporting base (12), in particular vertically.

5. Straight connector according to Claim 1, 2 or 3, **characterized in that** the supporting base (12) has a shape on its upper and lateral outer contour that is matched to the profile roof (3) and the side walls of the hollow profiles (2).

6. Straight connector according to one of the preceding claims, **characterized in that** the supporting base (12) is formed as a hollow body, wherein the supporting base (12) has a roof wall (17) and a hollow space (13) located underneath.

7. Straight connector according to Claim 6, **characterized in that** the supporting base (12) has transverse walls (14) between the roof wall (17) and the base plate (10) which are spaced apart in the longitudinal direction and delimit the hollow space (13).

8. Straight connector according to Claim 7, **characterized in that** the supporting base (12) has two or more hollow spaces (13) open laterally towards a connector longitudinal side and, between the same, has a central or laterally offset longitudinal wall (15), which extends from the base plate (10) to the roof wall (17).

9. Straight connector according to either of Claims 7 and 8, **characterized in that** one or respectively one axial rib (19) is arranged on the base plate (10), between a transverse wall or one of the transverse walls (14) and the adjacent fin-like retaining element or elements (18).

10. Straight connector according to one of Claims 6 to 9, **characterized in that** the central stop (8) is designed for a tight front-end butt contact of the hollow profiles (2) at the connecting point (9), wherein the central stop (8) is arranged on the roof wall (17), in particular the lateral roof wall edges, of the supporting base (12).

11. Straight connector according to one of the preceding claims, **characterized in that** the straight connector (1) has a cross-sectional shape matched to the inner contour of the hollow profile (2) .

12. Straight connector according to one of the preceding claims, **characterized in that** the straight connector (1) has a closed cross-sectional shape in the longitudinal direction (23), which is impermeable to a granulated desiccant in a hollow profile (2).

13. Straight connector according to one of the preceding claims, **characterized in that** the straight connector (1) consists of plastic, metal or a composite material.

14. Plug connection comprising a hollow profile (2) of a spacer frame or of a bar for an insulating glass pane and an inserted straight connector (1), wherein the straight connector (1) has a plurality of connector legs (6, 7) originating from a connecting point (9) in various directions and having retaining elements (18) for engagement with the hollow profile (2), **characterized in that** the straight connector (1) is formed according to at least one of Claims 1 to 13.

15. Plug connection according to Claim 14, **characterized in that** the hollow profile (2) is heat-insulating and is preferably formed as a warm-edge profile of plastic and/or metal, in particular stainless steel.

## Revendications

1. Connecteur enfichable rectiligne pour profilés creux (2) de cadres de dispositif d'espacement ou de traverses pour vitrages isolants, le connecteur rectiligne (1) comprenant plusieurs branches de connecteur (6, 7) partant d'un point de connexion (9) dans différentes directions et dotées d'éléments de retenue (18) en forme de lamelles destinés à venir en prise sur le profilé creux (2) et une plaque de base (10), une base de support (12) surélevée et, de chaque côté de celle-ci au niveau des branches de connecteur (6, 7), les éléments de retenue (18) en forme de lamelles étant disposés en rangée les uns derrière les autres sur le côté supérieur de la plaque de base (10), la base de support (12) étant disposée centralement dans la direction longitudinale (23) du connecteur rectiligne (1), **caractérisé en ce que** la base de support (12) comprend une butée centrale (8) pour les profilés creux (2), pouvant être enfichés des deux côtés, au niveau du point de connexion (6).

2. Connecteur rectiligne selon la revendication 1, **caractérisé en ce que** les éléments de retenue (18) en forme de lamelles s'étendent sur toute la largeur ou sur la majeure partie de la largeur de la plaque de base (10).

3. Connecteur rectiligne selon la revendication 1 ou 2, **caractérisé en ce que** les éléments de retenue (18) en forme de lamelles sont réalisés en forme de plaques et sont orientés transversalement à l'axe longitudinal (23) du connecteur rectiligne (1) et présentent une forme correspondant au contour supérieur de profilé creux.

4. Connecteur rectiligne selon l'une des revendications précédentes, **caractérisé en ce que** les éléments de retenue (18) en forme de lamelles font saillie, en particulier en hauteur, au niveau des branches de connecteur (6, 7) au-delà du contour extérieur de la base de support (12) dans un état non déformé au moins dans certaines régions.

5. Connecteur rectiligne selon la revendication 1, 2 ou 3, **caractérisé en ce que** la base de support (12) présente une forme adaptée au toit de profilé (3) et aux parois latérales des profilés creux (2) au niveau de son contour extérieur supérieur et latéral.

6. Connecteur rectiligne selon l'une des revendications précédentes, **caractérisé en ce que** la base de support (12) est réalisée sous forme de corps creux, la base de support (12) comprenant une paroi de toit (17) et une cavité (13) située en dessous de celle-ci.

7. Connecteur rectiligne selon la revendication 6, **caractérisé en ce que** la base de support (12) comprend, entre la paroi de toit (17) et la plaque de base (10), des parois transversales (14) espacées dans la direction longitudinale et limitant la cavité (13).

8. Connecteur rectiligne selon la revendication 7, **caractérisé en ce que** la base de support (12) comprend deux ou plus de deux cavités (13) ouvertes latéralement vers un côté longitudinal de connecteur et, entre celles-ci, une paroi longitudinale (15) centrale ou décalée latéralement, laquelle s'étend à partir de la plaque de base (10) jusqu'à la paroi de toit (17).

9. Connecteur rectiligne selon la revendication 7 ou 8, **caractérisé en ce qu'**une ou respectivement une nervure axiale (19) est disposée sur la plaque de base (10) entre l'une des parois transversales (14) ou les parois transversales et le ou les éléments de retenue (18) en forme de lamelles adjacents.

10. Connecteur rectiligne selon l'une des revendications 6 à 9, **caractérisé en ce que** la butée centrale (8) est réalisée pour un contact de butée frontal étanche des profilés creux (2) au point de connexion (9), la butée centrale (8) étant disposée sur la paroi de toit (17), en particulier sur les bords latéraux de paroi de toit, de la base de support (12).

11. Connecteur rectiligne selon l'une des revendications précédentes, **caractérisé en ce que** le connecteur rectiligne (1) présente une forme en section transversale adaptée au contour intérieur du profilé creux (2).

12. Connecteur rectiligne selon l'une des revendications précédentes, **caractérisé en ce que** le connecteur rectiligne (1) présente dans la direction longitudinale (23) une forme fermée en section transversale qui est imperméable à un agent dessicatif granulé dans un profilé creux (2).

13. Connecteur rectiligne selon l'une des revendications précédentes, **caractérisé en ce que** le connecteur rectiligne (1) est constitué de matière synthétique, de métal ou d'un matériau composite.

14. Connexion enfichable constituée d'un profilé creux (2) d'un cadre de dispositif d'espacement ou d'une traverse pour un vitrage isolant et d'un connecteur rectiligne inséré (1), le connecteur rectiligne (1) comprenant plusieurs branches de connecteur (6, 7) partant d'un point de connexion (9) dans différentes directions et dotées d'éléments de retenue (18) destinés à venir en prise sur le profilé creux (2), **caractérisée en ce que** le connecteur rectiligne (1) est réalisé selon au moins l'une des revendications 1 à 13.

15. Connexion enfichable selon la revendication 14, **caractérisée en ce que** le profilé creux (2) est réalisé de manière thermoisolante et de préférence sous forme de profilé « warm edge » en matière synthétique et/ou en métal, en particulier en acier inoxydable.
